# EUROPÄISCHE PATENTSCHRIFT

(11) **EP 1 812 938 B1**
(45) Veröffentlichungstag und Bekanntmachung des Hinweises auf die Patenterteilung: **26.03.2008**
(21) Anmeldenummer: 05815657.1
(22) Anmeldetag: 14.11.2005
(51) Int. Cl.: H01F 27/28, H01F 41/08

(54) **INDUKTIVES SCHALTUNGSELEMENT UND VERFAHREN ZUR MONTAGE EINES INDUKTIVEN SCHALTUNGSELEMENTS**
INDUCTIVE CIRCUIT ELEMENT AND METHOD FOR ASSEMBLY OF AN INDUCTIVE CIRCUIT ELEMENT
ELEMENT DE CIRCUIT INDUCTIF ET PROCEDE DE MONTAGE D'UN ELEMENT DE CIRCUIT INDUCTIF

(30) Priorität: 19.11.2004 AT 19482004
(43) Veröffentlichungstag der Anmeldung: 01.08.2007
(73) Patentinhaber: Siemens Aktiengesellschaft Österreich, 1210 Wien (AT); Rumpler, Helmut, 2620 Neunkirchen (AT)
(72) Erfinder: ECKL, Gerald, A-2123 Schleinbach (AT)
(86) Internationale Anmeldenummer: PCT/EP2005/055953
(87) Internationale Veröffentlichungsnummer: WO 2006/053862

(56) Entgegenhaltungen:
- EP-A- 0 809 263
- DE-U1- 29 511 040
- US-A- 3 451 013
- PATENT ABSTRACTS OF JAPAN Bd. 017, Nr. 424 (E-1410), 6. August 1993 (1993-08-06) & JP 05 090035 A (TOKIN CORP), 9. April 1993 (1993-04-09) in der Anmeldung erwähnt

## Beschreibung

Die Erfindung betrifft ein induktives Schaltungselement mit einem Ringkern und einem aus U-förmigen Bügel zusammengesetzten Wickelgut.

Weiters betrifft die Erfindung ein Verfahren zur Montage eines Schaltungselementes mit einem Ringkern und einem aus U-förmigen Bügel zusammengesetzten Wickelgut.

Nach dem Stand der Technik ist es bekannt, bei induktiven Schaltungselementen wie Übertragern oder Drosseln die Strom führenden Wicklungen dadurch zu realisieren, dass man bügelförmige (U-förmige) Drahtelemente benutzt, die den Kernquerschnitt überwölben und in die Leiterplatte einzeln und parallel zueinander eingesteckt werden, so dass sie zusammen mit entsprechenden Leiterbahnen, mit denen sie verlötet werden, vollständige Windungen bilden.

So zeigt die DE3720739 (Meinel) einen im Wesentlichen O-förmigen Kern, der durch eingelötete Windungsbügel, die zur Bildung zweier, auf beide Schenkel verteilter Wicklungen dienen, auf der Platine gehalten wird.

Bei dieser Technik entfällt zwar ein herkömmlicher Wickelvorgang, die erforderlichen Leiterbahnen auf der Platine sind jedoch im Querschnitt beschränkt, so dass bei hohen Strömen thermische Probleme auftreten. Die in den Leiterbahnen entstehende Wärme kann dann ohne zusätzliche Kühlmaßnahmen nicht mehr über die Platine abgeführt werden. Die Leiterbahnen müssen daher verstärkt werden, was wiederum mit Mehrarbeit verbunden ist. Zudem bringt die bekannte Bauweise den Nachteil mit sich, dass einzelne an sich baugleiche Schaltungselemente bei den elektrisch-magnetischen Parametern große Streuungen aufweisen.

Eine andere Art der Anordnung U-förmiger Drahtbügel kennt man aus der JP 05090035 A, welches als nächstliegender Stand der Technik augesehen wird. Hier sind die Drahtbügel aus Bleidraht geformt und um einen Ringkern angeordnet, wobei die Enden der oberen Bügel in köcherförmige Ausprägungen der unteren Bügel gesteckt und verlötet sind. Eine maschinelle Montage ist dabei schwierig, da die oberen und unteren Bügel abwechselnd um den Ringkern montiert werden müssen.

In der US 4 878 291 A ist ein Verfahren zur Montage eines induktiven Schaltungselements angegeben, wobei sich das Wickelgut aus U-förmigen und S-förmigen Bügel zusammensetzt. Der Abstand benachbarter Bügel kann sich bei dieser Anordnung durch äußere Einflüsse bei der Montage oder im Betrieb leicht verändern, was sich negativ auf die Konstanz der elektrisch-magnetischen Parameter auswirkt.

Ein in der US 3 638 156 A angegebenes Verfahren beschreibt die Zusammensetzung eines auf einem keramischen Grundkörper aufgebrachten Wickelguts. Dabei ist ein U-förmiger Grundkörper mit U-förmigen Leiterbahnen vorgesehen, in den ein zylindrischer Kern eingelegt wird, wobei die benachbarten Enden der Leiterbahnen diagonal mit blechförmigen Bügeln verbunden werden. Ein derartiger keramischer Grundkörper lässt sich nur schwer für einen ringförmigen Kern fertigen, weshalb die Lösung für Ringkerne nicht in Betracht zu ziehen ist.

Der Erfindung liegt daher die Aufgabe zugrunde, ein induktives Schaltelement mit einem Ringkern und einem aus U-förmigen Bügel zusammengesetzten Wickelgut anzugeben, das einfach zu fertigen ist und konstante elektrisch-magnetische Parameter aufweist. Des Weiteren soll ein Verfahren zur einfachen Montage angegeben werden.

Erfindungsgemäß wird diese Aufgabe gelöst mit einem induktiven Schaltungselement der eingangs genannten Art, bei dem erste Bügel und zweite Bügel vorgesehen sind und die ersten Bügel den zweiten Bügel so gegenüber liegend angeordnet und so miteinander direkt verbunden sind, dass sie den Ringkern als umfassende Windungen umschließen und wobei die Bügel aus Blech geformt sind und an ihrem Rücken einen Steg aufweisen, mit dem alle ersten Bügel auf einer ersten Trägerplatine und alle zweiten Bügel auf einer zweiten Trägerplatine befestigt sind.

Das erfindungsgemäße Schaltungselement hat den Vorteil, dass die Windungen allein aus Bügel aufgebaut sind, die in ihrer Dimension den thermischen Belastungen angepasst werden können. Des Weiteren wird durch eine stabile Befestigung auf den Trägerplatinen mit gleichbleibenden Abständen zwischen den einzelnen Windungen erreicht, dass die elektrisch-magnetischen Parameter baugleicher Schaltungselemente gegenüber herkömmlicher Bauweisen geringere Streuungen aufweisen.

Ein besonders günstiges Felddurchdringverhalten erreicht man damit, dass die Bügel aus versilbertem Beryllium, Kupfer oder Bronze bestehen. Es ergibt sich dadurch eine gleichmäßige Verteilung des Stroms sowie der thermischen Belastung.

Ein weiterer Vorteil liegt in der einfachen Realisierung von Wicklungen erwünschter Windungszahl, indem wenigstens ein Paar nebeneinander angeordneter erster Bügel nicht mit einem zweiten Bügel miteinander verbunden ist und so wenigstens eine den Ringkern umfassende Wicklung mit Anschlusskontakten an den Befestigungsstellen der die Wicklungsenden bildenden Bügel gegeben ist. Damit können die Schaltungselemente direkt in die Platine integriert werden, indem die Kontaktierung durch Leiterbahnen gegeben ist, die direkt zu den Lötstellen zur Befestigung der die Wicklungsenden bildenden Bügel führen.

Bei einer vorteilhaften Ausgestaltung ist vorgesehen, dass die Bügel an den Schenkelenden Kontaktflächen aufweisen, an denen sie miteinander verlötet sind oder dass die Bügel an einem Schenkelende ein Stecker Weibchen und am anderen Schenkelende ein Stecker Männchen aufweisen und die Bügel gesteckt verbunden sind. Dadurch ergibt sich eine einfache Montage des Wicklungsguts.

Zur weiteren Kostensenkung ist es vorteilhaft, wenn die ersten Bügel und die zweiten Bügel baugleich ausgeführt sind. Dadurch können zur Herstellung alle Bügel die gleichen Werkzeuge und Fertigungsschritte Verwendung finden.

Des Weiteren ist es günstig, wenn die Trägerplatinen aus einem keramischen Material bestehen, damit die entstehende Wärme besser abgeleitet werden kann. Vorteilhaft ist dabei auch die geringe Verformung bei Erwärmung der Trägerplatinen.

Die Montage des erfindungsgemäßen Schaltungselementes lässt sich besonders einfach durchführen, indem auf einer ersten Trägerplatine U-förmige Bügel rotationssymmetrisch befestigt werden und in die so entstandene erste Hälfte des Wickelguts ein Ringkern elektrisch isoliert eingelegt wird, der mit U-förmigen zweiten Bügel in der Weise überspannt wird, dass jeweils nebeneinander liegende erste Bügel durch zweite Bügel verbunden werden und so vollständige Windungen entstehen.

Besonders günstig ist die Montage dann, wenn die den Ringkern überspannenden zweiten Bügel auf einer gemeinsamen zweiten Trägerplatine vormontiert werden. Das kann wie bei der Befestigung der ersten Bügel auf die erste Trägerplatine durch Löten oder Kleben geschehen und führt zu einem gleichmäßigen Abstand zwischen den Bügeln.

Dabei ist darauf zu achten, dass jene zweiten Bügel weggelassen werden, die durch ihr Fehlen ein Unterbrechen der ansonsten in sich geschlossenen Wicklung bewirken und so die gegenüberliegenden ersten Bügel Wicklungsenden zumindest einer nicht in sich geschlossenen Wicklung bilden. Wird nur ein zweiter oder mehrere nebeneinander liegende zweite Bügel weggelassen, dann ergibt sich eine Wicklung. Werden mehrere nicht nebeneinander liegende zweite Bügel weggelassen, dann ergeben sich entsprechend mehr Wicklungen.

Je nach gewählter Ausführung der Bügel kann das Aufsetzen der Gruppe der zweiten Bügel auf die Gruppe der ersten Bügel dann durch Verlöten oder Stecken erfolgen.

Die Erfindung wird anhand von Figuren näher erläutert. Es zeigen beispielhaft:
- Fig. 1:: eine schematische Darstellung eines erfindungsgemäßen Schaltungselementes mit gesteckt verbundenen Bügel und einer Wicklung
- Fig. 2:: eine schematische Darstellung eines erfindungsgemäßen Schaltungselementes mit gelötet verbundenen Bügel und zwei Wicklungen
- Fig. 3:: Aufriss eines Bügels für gesteckte Verbindung
- Fig. 4:: Seitenriss eines Bügels für gesteckte Verbindung
- Fig. 5:: Grundriss eines Bügels für gesteckte Verbindung
- Fig. 6:: Ansicht A eines Bügels für gesteckte Verbindung wie in Fig. 5 angegebenen

Fig. 1 zeigt ein erfindungsgemäßes Schaltelement mit Bügel, die gesteckt miteinander verbunden sind, wobei eine Variante mit einer den ganzen Ringkern umlaufenden Wicklung gewählt ist.

Als Basis dient dabei eine Trägerplatine 1 aus Keramik. Auf diese werden die ersten Bügel 2 mit dem aus Fig. 3 ersichtlichen Steg 10 rotationssymmetrisch zur Symmetrieachse des Ringkerns 3 gelötet, wobei die einzelnen Lötstellen untereinander keine elektrisch leitende Verbindung aufweisen dürfen. Der Abstand zwischen den einzelnen ersten Bügel 2 ist konstant.

In diese Gruppe erster Bügel 2 ist der Ringkern 3 elektrisch isoliert eingelegt. Das wird dadurch erreicht, dass der Ringkern 3 vor dem Einlegen mit einem dielektrischem Material isoliert wird. Die den Ringkern 3 überspannenden zweiten Bügel 4 verbinden jeweils zwei nebeneinander liegende erste Bügel 2 in der Weise, dass vollständige Wicklungen gegeben sind.

Die aus den Bügel gebildete Wicklung ist an einer Stelle durch das Fehlen eines zweiten Bügels unterbrochen. Dadurch werden die ersten Bügel 6 und 7 zu Wicklungsenden, die über Leiterbahnen 8 und 9 auf der Trägerplatine 1 mit einer Schaltung kontaktiert werden können.

Die Gruppe der zweiten Bügel 4 ist ebenfalls auf einer gemeinsamen Trägerplatine 5 gelötet, wobei auch hier keine elektrisch leitende Verbindung zwischen den Lötstellen besteht. Über die Trägerplatinen 1 und 5 wird aufgrund der thermisch gut leitenden Verbindung mit den Bügeln 2 und 4 die im Betrieb entstehende Wärme abgeführt.

Fig. 2 zeigt ebenfalls ein erfindungsgemäßes Schaltungselement, wobei hier die Variante miteinander verlöteter Bügel 2 und 4 dargestellt ist. Durch das Fehlen von zwei zweiten Bügel 4 ist der Ringkern 3 mit zwei Wicklungen umschlossen, deren Wicklungsenden die ersten Bügel 6 und 7 bilden. Diese können über die Leiterbahnen 8 und 9 auf der Trägerplatine 1 mit einer Schaltung kontaktiert werden.

Der in den Fig. 3 bis 6 dargestellte Bügel ist die steckbare Variante aus Blech. Fig. 3 zeigt dabei die U-Form des Bügels, der am Rücken einen abgekanteten Steg 10 aufweist. Das erste Schenkelende 11 ist als Stecker Weibchen ausgeführt, wobei der Schenkel in der Mitte geschlitzt ist und die so entstandenen beiden Schenkelsegmente wie aus Fig. 6 ersichtlich gegeneinander aufgespreizt sind, so dass sie als klemmende Aufnahme für das zweite Schenkelende 12 dienen. Dieses zweite Schenkelende 12 ist als gerades Blechsegment mit abgerundeten Kanten ausgeführt.

Fig. 5 zeigt die leichte S-Form des Bügels. Das Ausmaß der Biegung ist dabei von der Teilung der Wicklung abhängig und bewirkt, dass die zueinander gehörenden Stecker Weibchen und Stecker Männchen der miteinander zu verbindenden Bügel 2 und 4 in einer gemeinsamen Ebene liegen.

## Patentansprüche

1. Induktives Schaltungselement mit einem Ringkern (3) und einem aus U-förmigen Bügel (2, 4) zusammengesetzten Wickelgut, wobei erste Bügel (2) und zweite Bügel (4) vorgesehen sind und wobei die ersten Bügel (2) den zweiten Bügel (4) so gegenüber liegend angeordnet und so miteinander direkt verbunden sind, dass sie den Ringkern (3) als umfassende Windungen umschließen, **dadurch gekennzeichnet, dass** die Bügel (2, 4) aus Blech geformt sind und an ihrem Rücken einen Steg (10) aufweisen, mit dem alle ersten Bügel (2) auf einer ersten Trägerplatine (1) und alle zweiten Bügel (4) auf einer zweiten Trägerplatine (5) befestigt sind.

2. Induktives Schaltungselement nach Anspruch 1, **dadurch gekennzeichnet, dass** die Bügel (2, 4) aus versilbertem Beryllium, Kupfer oder Bronze bestehen.

3. Induktives Schaltungselement nach Anspruch 1 oder 2, **dadurch gekennzeichnet, dass** ein Paar erster Bügel (2) nicht durch zweite Bügel (4) verbunden ist und die auf diese Weise Wicklungsenden bildende Bügel (6, 7) mit Anschlusskontakten verbunden sind.

4. Induktives Schaltungselement nach den Ansprüchen 1 bis 3, **dadurch gekennzeichnet, dass** die ersten Bügel (2) und die zweiten Bügel (4) an den Schenkelenden Kontaktflächen aufweisen, an denen sie miteinander verlötet sind oder, dass die ersten Bügel (2) und die zweiten Bügel (4) an einem Schenkelende ein Stecker Weibchen und am anderen Schenkelende ein Stecker Männchen aufweisen und die ersten Bügel (2) mit den zweiten Bügel (4) gesteckt verbunden sind.

5. Induktives Schaltungselement nach den Ansprüchen 1 bis 4, **dadurch gekennzeichnet, dass** erste Bügel (2) und zweite Bügel (4) baugleich ausgeführt sind.

6. Induktives Schaltungselement nach einem der vorangegangenen Ansprüche, **dadurch gekennzeichnet, dass** die Trägerplatinen (1, 5) aus einem keramischen Material bestehen.

7. Verfahren zur Montage eines Schaltungselementes nach einem der Ansprüche 1 bis 6, **dadurch gekennzeichnet, dass** auf einer ersten Trägerplatine (1) U-förmige erste Bügel (2) rotationssymmetrisch befestigt werden und in die so entstandene erste Hälfte des Wickelguts ein Ringkern (3) elektrisch isoliert eingelegt wird, der mit U-förmigen zweiten Bügel (4) in der Weise überspannt wird, dass jeweils nebeneinander liegende erste Bügel (2) durch zweite Bügel (4) verbunden werden und so vollständige Windungen entstehen.

8. Verfahren zur Montage eines Schaltungselementes nach Anspruch 7, **dadurch gekennzeichnet, dass** die den Ringkern (3) überspannenden zweiten Bügel (4) auf einer gemeinsamen zweiten Trägerplatine (5) vormontiert werden.

9. Verfahren zur Montage eines Schaltungselementes nach Anspruch 7 oder 8, **dadurch gekennzeichnet, dass** die Bügel (2, 4) auf die Trägerplatinen (1, 5) aufgelötet oder aufgeklebt werden.

10. Verfahren zur Montage eines Schaltungselementes nach einem der Ansprüche 7 bis 9, **dadurch gekennzeichnet, dass** die Gruppe der zweiten Bügel (4) mit der Gruppe der ersten Bügel (2) verlötet werden oder, dass die Gruppe der zweiten Bügel (4) auf die Gruppe der ersten Bügel (2) gesteckt werden.

## Claims

1. Inductive circuit element having a toroidal core (3) and a winding material composed of u-shaped bails (2, 4), with first bails (2) and second bails (4) being provided and with the first bails (2) being arranged opposite the second bails (4) and being directly connected to one another such that they surround the toroidal core (3) as encompassing turns, **characterised in that** the bails (2, 4) are made of sheet metal and have a rib (10) on their rear, with which rib all first bails (2) are fastened to a first printed circuit board (1) and all second bails (4) are fastened to a second printed circuit board (5).

2. Inductive circuit element according to claim 1, **characterised in that** the bails (2, 4) consist of silver-plated beryllium, copper or bronze.

3. Inductive circuit element according to claim 1 or 2, **characterised in that** a pair of first bails (2) is not connected by second bails (4) and the bails (6, 7) forming winding ends in this way are connected to terminal contacts.

4. Inductive circuit element according to claims 1 to 3, **characterised in that** the first bails (2) and the second bails (4) have contact surfaces on the leg ends, at which they are soldered together or, that the first bails (2) and the second bails (4) comprise a female connector at one leg end and a male connector at the other leg end and the first bails (2) are linked by plugging them into to the second bails (4).

5. Inductive circuit element according to claims 1 to 4, **characterised in that** first bails (2) and second bails (4) are constructed in the same way.

6. Inductive circuit element according to one of the preceding claims, **characterised in that** the printed circuit boards (1, 5) are composed of a ceramic material.

7. Method for assembling a circuit element according to one of claims 1 to 6, **characterised in that** u-shaped first bails (2) are fastened in a rotationally-symmetrical fashion on a first printed circuit board (1) and a toroidal core (3) is placed in the first half of the winding material thus formed in an electrically-insulated fashion, said toroidal core being spanned above by the U-shaped second bails (4) such that first bails (2) lying in each instance next to one another are connected by means of second bails (4), thereby producing complete windings.

8. Method for assembling a circuit element according to claim 7, **characterised in that** the second bails (4) spanning over the toroidal core (3) are preinstalled on a shared second printed circuit board (5).

9. Method for assembling a circuit element according to claim 7 or 8,**characterised in that** the bails (2, 4) are soldered or glued to the printed circuit boards (1, 5).

10. Method for assembling a circuit element according to one of claims 7 to 9, **characterised in that** the group of second bails (4) are soldered to the group of first bails (2) or that the group of second bails (4) are plugged onto the group of first bails (2).

## Revendications

1. Élément de circuit inductif comprenant un noyau torique (3) et un bobinage composé de pièces recourbées en U (2, 4), des premières pièces recourbées (2) et des deuxièmes pièces recourbées (4) étant prévues et les premières pièces recourbées (2) et les deuxièmes pièces recourbées (4) étant situées face à face et assemblées directement entre elles de manière telle qu'elles entourent le noyau torique (3) en tant que spires encerclantes, **caractérisé en ce que** les pièces recourbées (2, 4) sont formées en tôle et présentent, sur leur dos, une attache (10) par laquelle toutes les premières pièces recourbées (2) sont fixées sur une première carte de circuits (1) et toutes les deuxièmes pièces recourbées (4) sont fixées sur une deuxième carte de circuits (5).

2. Élément de circuit inductif selon la revendication 1, **caractérisé en ce que** les pièces recourbées (2, 4) se composent de béryllium, de cuivre ou de bronze argentés.

3. Élément de circuit inductif selon la revendication 1 ou 2, **caractérisé en ce qu'**une paire de premières pièces recourbées (2) n'est pas assemblée à des deuxièmes pièces recourbées (4) et les pièces recourbées (6, 7) constituant ainsi des extrémités de bobinage sont assemblées à des contacts de raccordement.

4. Élément de circuit inductif selon les revendications 1 à 3, **caractérisé en ce que** les premières pièces recourbées (2) et les deuxièmes pièces recourbées (4) comportent, aux extrémités de leurs branches, des faces de contact au niveau desquelles elles sont soudées entre elles ou en ce que les premières pièces recourbées (2) et les deuxièmes pièces recourbées (4) comportent, à une extrémité de branche, une fiche femelle et, à l'autre extrémité de branche, une fiche mâle et les premières pièces recourbées (2) sont assemblées par enfichage aux deuxièmes pièces recourbées (4).

5. Élément de circuit inductif selon les revendications 1 à 4, **caractérisé en ce que** les premières pièces recourbées (2) et les deuxièmes pièces recourbées (4) sont de construction identique.

6. Élément de circuit inductif selon l'une des revendications précédentes, **caractérisé en ce que** les cartes de circuits (1, 5) se composent d'une matière céramique.

7. Procédé de montage d'un élément de circuit selon l'une des revendications 1 à 6, **caractérisé en ce que** des premières pièces recourbées en U (2) sont fixées avec symétrie de révolution sur une première carte de circuits (1) et un noyau torique (3) est inséré de manière isolée électriquement dans la première moitié du bobinage qui s'est ainsi formée, lequel noyau est entouré de manière telle par des deuxièmes pièces recourbées en U (4) que des premières pièces recourbées (2), respectivement situées côte à côte, sont assemblées à des deuxièmes pièces recourbées (4) et qu'ainsi se forment des spires complètes.

8. Procédé de montage d'un élément de circuit selon la revendication 7, **caractérisé en ce que** les deuxièmes pièces recourbées (4) entourant le noyau torique (3) sont prémontées sur une deuxième plaque de circuits (5) commune.

9. Procédé de montage d'un élément de circuit selon la revendications 7 ou 8, **caractérisé en ce que** les pièces recourbées (2, 4) sont soudées ou collées sur les plaques de circuits (1, 5).

10. Procédé de montage d'un élément de circuit selon l'une des revendications 7 à 9, **caractérisé en ce que** le groupe des deuxièmes pièces recourbées (4) est soudé au groupe des premières pièces recourbées (2) ou **en ce que** le groupe des deuxièmes pièces recourbées (4) est enfiché sur le groupe des premières pièces recourbées (2).
